# EUROPÄISCHE PATENTSCHRIFT

(11) **EP 1 766 646 B1**
(45) Veröffentlichungstag und Bekanntmachung des Hinweises auf die Patenterteilung: **04.05.2016**
(21) Anmeldenummer: 05750585.1
(22) Anmeldetag: 22.06.2005
(51) Int. Cl.: H01H 33/664, H01H 33/12

(54) **VAKUUMSCHALTKAMMER UND KONTAKTANORDNUNG FÜR EINEN VAKUUMSCHALTER**
VACUUM INTERRUPTER AND CONTACT ARRANGEMENT FOR A VACUUM INTERRUPTER
AMPOULE SOUS VIDE ET ENSEMBLE DE CONTACTS POUR UN DISJONCTEUR A VIDE

(30) Priorität: 05.07.2004 EP 04405417
(43) Veröffentlichungstag der Anmeldung: 28.03.2007
(73) Patentinhaber: ABB Research Ltd., 8050 Zürich (CH)
(72) Erfinder: STEFFENS, Alexander, 40764 Langenfeld (DE); GENTSCH, Dietmar, 40882 Ratingen (DE); NIAYESH, Kaveh, 7015 Trondheim (NO)
(74) Vertreter: Schmidt, Karl Michael
(86) Internationale Anmeldenummer: PCT/CH2005/000348
(87) Internationale Veröffentlichungsnummer: WO 2006/002560

(56) Entgegenhaltungen:
- EP-A- 0 300 308
- DE-A1- 2 912 823
- DE-B- 1 196 751
- GB-A- 1 145 151
- GB-A- 1 483 899
- US-A- 3 158 719
- US-A- 4 210 790
- US-A- 4 390 762
- US-B1- 6 674 039

## Beschreibung

### Technisches Gebiet

Die Erfindung bezieht sich auf das Gebiet der Schaltertechnik, insbesondere der Hoch- und Mittelspannungs-Schaltertechnik. Sie bezieht sich auf eine Kontaktanordnung für eine Vakuumschaltkammer gemäss dem Oberbegriff des Patentanspruches 1 und auf eine Vakuumschaltkammer und ein Schaltgerät.

### Stand der Technik

Eine derartige Kontaktanordnung und eine solche Vakuumschaltkammer sind beispielsweise aus der Offenlegungsschrift DE 197 05 1 58 sowie aus der Patentschrift US 4'847'456 bekannt. Dort ist jeweils eine Vakuumschaltkammer mit einem Paar innerer Kontaktstücke, die als RMF-Kontaktstücke ausgebildet sind, und einem Paar äusserer Kontaktstücke offenbart. Die äusseren Kontaktstücke sind elektrisch parallel geschaltet und räumlich eng benachbart zu den inneren Kontaktstücken angeordnet. Eines der inneren Kontaktstücke ist beweglich gelagert, während die anderen Kontaktstücke feststehend sind. Die äusseren Kontaktstücke sind als AMF-Kontaktstücke ausgebildet. Bei einem Ausschaltvorgang entsteht zwischen den inneren Kontaktstücken ein kontrahierter, rotierender Lichtbogen, der dann von den inneren auf die äusseren Kontaktstücke kommutiert. Dadurch wird aus dem zunächst kontrahierten Lichtbogen ein diffuser Lichtbogen, der bis zum Erlöschen zwischen den AMF-Kontaktstücken brennt.

Auf diese Weise wird eine, gegenüber einer Vakuumschaltkammer, die nur ein Paar RMF-Kontaktstücke aufweist, erhöhte Abschaltleistung der Vakuumschaltkammer erreicht.

Eine weitere Erhöhung der Schaltleistung bei vergleichbarer Schaltergrösse ist wünschenswert. Insbesondere ist ein hohes Kurzschlussstrom-Ausschaltvermögen wünschenswert.

### Weiterer Stand der Technik:

Aus DE 1 196 751 ist eine Kontaktanordnung für einen Vakuumschalter offenbart mit je einem Paar geschlitzter topfförmiger Kontaktstücke, wobei der Topfboden des inneren topfförmigen Kontaktstücks als ein Teil des Topfbodens des äusseren topfförmigen Kontaktstücks ausgebildet ist. Die inneren und äusseren Kontaktstücke sind (an ihren oberen Topfrändern) räumlich weit voneinander beabstandet.

Aus DE 199 34 909 C1 (Figs. 6 und 7) ist ein Kontaktanordnung für eine Vakuumschaltkammer bekannt, bei der geschlitzte Rohrstücke als innere Kontaktstücke und äussere Kontaktstücke vorgesehen sind. Das innere rohrförmige Kontaktstück ist derart geschlitzt, dass dadurch federnde Kontaktzungen gebildet werden. Dadurch soll eine Vielzahl separater mechanischer Kontaktstellen mit definierter Federkonstante geschaffen werden. In einer weiteren Ausführungsform (Figs.4 und 5) ist innerhalb des inneren federnden Kontaktstücks noch ein zusätzliches Kontaktstück angeordnet, welches zum Tragen von Betriebsströmen vorgesehen ist und durch welches geringe Kontaktwiderstände realisierbar sind. Bei einem Öffnen des Schalters wird zunächst das zusätzliche Kontaktstück abgehoben. Durch den damit verbundenen Widerstandsanstieg an dem zusätzlichen Kontaktstück fliesst daraufhin der Strom durch das innere federnde Kontaktstück. Nach dem Abheben des inneren federnden Kontaktstücks bildet sich dann ein Lichtbogen aus.

In GB 1 145 451 ist eine Kontaktanordnung für eine Vakuumschaltkammer offenbart mit drei Paaren von ineinander angeordneten geschlitzten topfförmigen Kontaktstücken. Die Kontaktstückpaare sollen so ausgelegt sein, dass bei einer Kontakttrennung der zwei Kontaktstücke jedes der drei Kontaktstückpaare je ein Lichtbogen gezündet wird und diese drei Lichtbögen dann zwischen den zwei Kontaktstücken des jeweiligen Kontaktstückpaars rotieren und entsprechend jeweils einen im wesentlichen zylindrischen Lichtbogenvorhang bilden.

Aus DE 30 09 925 ist eine Kontaktanordnung für eine Vakuumschaltkammer bekannt mit zwei ineinander angeordneten topfförmigen geschlitzten Kontaktstücken. Zwischen den Topfwänden der topfförmigen Kontaktstücke ist ein nicht-geschlitzter Ring angeordnet. Dadurch wird eine grössere mechanische Festigkeit der Kontaktstücke erreicht. Die elektrische Leitfähigkeit des Ringmaterials (Edelstahl) ist deutlich niedriger als die des Kontaktstückmaterials (Kupfer). Die Lichtbogenrotation wird darum durch den nicht-geschlitzten Ring nicht geschwächt.

Aus der US 4 210 790 ist eine Kontaktanordnung gemäß dem Oberbegriff des Anspruchs 1 bekannt, bei welcher eine innere
und eine äußere Elektrode pro Kontakt vorgesehen ist. Dabei ist die innere Elektrode lediglich eine Zusatzelektrode.

Bei geschlossenem Kontakt berühren sich somit nur die äußeren Kontaktstücke, nicht die inneren.
Dies führt zu einem schlechten Kontaktwiderstand.

### Darstellung der Erfindung

Es ist deshalb Aufgabe der Erfindung, eine Kontaktanordnung und eine Vakuumschaltkammer der eingangs genannten Art zu schaffen, welche ein erhöhte Schaltleistung ermöglichen. Insbesondere soll ein hohes Kurzschlussstrom-Ausschaltvermögen erreicht werden bei einer hohen Lichtbogenbrennspannung.
Diese Aufgabe löst eine Vorrichtung mit den Merkmalen des Patentanspruches 1 sowie eine Vakuumschaltkammer gemäss Patentanspruch 7.
Die Kontaktanordnung soll einen geringen Widerstand aufweisen und grosse Ströme tragen können.
Eine erfindungsgemässe Kontaktanordnung für eine Vakuumschaltkammer weist ein Paar innerer Kontaktstücke, die als RMF-Kontaktstücke ausgebildet sind, und ein Paar äusserer Kontaktstücke auf. Die äusseren Kontaktstücke sind zu den inneren Kontaktstücken elektrisch parallel geschaltet und räumlich eng benachbart zu den inneren Kontaktstücken angeordnet. Mindestens eines der inneren Kontaktstücke ist beweglich gelagert. Die äusseren Kontaktstücke sind als RMF-Kontaktstücke ausgebildet. Die inneren Kontaktstücke sind im wesentlichen scheibenförmig ausgebildet. Die inneren und die äusseren Kontaktstücke sind derart angeordnet und ausgebildet, dass ein bei einem Ausschaltvorgang zwischen den inneren Kontaktstücken entstehender Lichtbogen ganz oder teilweise zwischen die äusseren Kontaktstücke kommutieren kann.
Ein RMF-Kontakt hat gegenüber einem AMF-Kontakt den wesentlichen Vorteil, dass der Strombahnwiderstand der Vakuumschaltkammer bei einer hohen Kontaktdruckkraft (bis zu mehreren tausend Newton) auf einem niedrigeren Niveau liegt. Wenn das axiale Magnetfeld des AMF-Kontaktes durch den fliessenden Strom erzeugt wird, liegt eine grosse Induktivität vor; wenn das axiale Magnetfeld des AMF-Kontaktes durch Permanentmagneten erzeugt wird, gibt es grosse Wirbelstromverluste.

Ein weiterer wesentlicher Vorteil von RMF-Kontakten gegenüber AMF-Kontakten liegt in seiner höheren Lichtbogenspannung. Die Lichtbogenspannung bei RMF-Kontakten kann mehr als 100 V und bis 1 50 V betragen, während die Lichtbogenspannung bei AMF-Kontakten typischerweise bei nur 30 V bis 50 V liegt und jedenfalls deutlich kleiner als 100 V ist.

Bei einer erfindungsgemässen Vakuumschaltkammer kann der bei einem Ausschaltvorgang entstehende Lichtbogen ganz oder teilweise auf das äussere Kontaktstückpaar kommutieren. Ob ein oder zwei Lichtbögen brennen, hängt von der Stromstärke ab. Nach dem Trennen der sich zunächst berührenden Kontaktstücke unter Last tritt zuerst ein konzentrierter Trennlichtbogen auf. Beim weiteren Öffnen der Kontaktstücke bildet sich beim RMF-Kontakt eine kontrahierte Lichtbogensäule zwischen den Kontaktstücken auf. Wird der Kontaktabstand im Verlauf des Ausschaltvorganges weiter vergrößert, tritt eine Teil-Kommutierung oder, bei entsprechender Konstruktionsauslegung, eine Voll-Kommutierung auf. Kommutiert der (zwischen den inneren Kontaktstücken gezündete) Lichtbogen voll auf die äusseren Kontaktstücke, so kann die erfindungsgemässe Schaltkammer mindestens den gleichen Strom tragen und schalten wie eine Schaltkammer mit nur einem RMF-Kontaktstückpaar. Wenn die äusseren Kontaktstücke nicht als Nennstromkontaktstücke ausgebildet sind, sich also bei geschlossenem Schalter nicht berühren, ergibt sich eine verbesserte Schaltleistung, da der Lichtbogen dann nach dem Kommutieren auf die äusseren Kontaktstücke auf einer mechanisch und thermisch unbeanspruchten Oberfläche von geringer Rauhtiefe rotiert. Anders bei einer Teil-Kommutierung: Gegenüber einer Vakuumschaltkammer mit nur einem Kontaktstückpaar und dementsprechend nur einem Lichtbogen hat die Existenz zweier Lichtbögen in der Schaltkammer den Vorteil, dass deutlich grössere Ströme getragen und ausgeschaltet werden können, denn es wird eine deutlich grössere Fläche als Abbrandfläche ausgenutzt. Eine Teil-Kummutierung findet vorwiegend bei hohen Strömen statt. Ein sicheres Abschalten hoher (Kurzschluss-)Ströme wird so ermöglicht.
Die eng benachbarte Anordnung jeweils eines inneren und eines äusseren Kontaktstückes stellt sicher, dass ein zwischen den inneren Kontaktstücken entstehender Lichtbogen einen Lichtbogen zwischen den äusseren Kontaktstücken zünden kann, so dass die (Teil-)Kommutierung ermöglicht wird.

Dadurch, dass die inneren Kontaktstücke scheibenförmig ausgebildet sind, kann ein kleiner Widerstand der Kontaktanordnung erreicht werden, und grosse Ströme können getragen werden.
Die Kontaktstücke sind vorteilhaft im wesentlichen rotationssymmetrisch geformt und zur Erzeugung des radialen Magnetfeldes im allgemeinen mit Schlitzen versehen. Aus der Literatur sind verschiedene Möglichkeiten zur Ausbildung solcher Schlitze und entsprechender Kontaktstücksicheln bekannt. Bei den inneren Kontaktstücken sind Schlitze mit Vorteil nur im radial äusseren Bereich vorgesehen. Die äusseren Kontaktstücke sind vorteilhaft mit einer nicht-geschlitzten Beschichtung aus abbrandfestem Material versehen.

Mit Vorteil sind die Kontaktstücke koaxial zueinander angeordnet. Die äusseren Kontaktstücke sind vorteilhaft rohr- oder topfförmig ausgebildet. Mit Vorteil ist je ein inneres Kontaktstück innerhalb je eines äusseren Kontaktstückes angeordnet.

Erfindungsgemäß ist das zweite, feststehende innere Kontaktstück mit Vorteil an einem feststehenden Kontaktstengel befestigt.
Die beiden äusseren Kontaktstücke können feststehend oder beweglich angeordnet sein. Besonders vorteilhaft sind entweder beide äusseren Kontaktstücke feststehend, oder eines ist feststehend, während das andere beweglich ist. In letzterem Falle ist vorteilhaft die Bewegung des beweglichen äusseren Kontaktstücks an die Bewegung des beweglichen inneren Kontaktstücks gekoppelt, vorteilhaft durch eine starre Verbindung der beiden beweglichen Kontaktstücke.
Als Nennstromkontakte dienen vorteilhaft die inneren Kontaktstücke. Insbesondere in dem Fall, dass je ein inneres und äusseres Kontaktstück beweglich angeordnet ist und diese starr miteinander verbunden sind, überragt vorteilhaft das bewegliche innere Kontaktstück das bewegliche äussere Kontaktstück in axialer Richtung. Es können auch sowohl die inneren als auch die äusseren Kontaktstücke als Nennstromkontakte dienen.
Mit grossem Vorteil ist die Kontaktanordnung als ein fest verlötetes Kontaktsystem gestaltet.

Bei geringen Abmessungen kann mit einer erfindungsgemässen Kontaktanordnung und einer erfindungsgemässen Vakuumschaltkammer eine hohe Schaltleistung erreicht werden. Sehr hohe Kurzschlussströme können sicher unterbrochen werden, und hohe Nennströme können getragen werden.

Mit Vorteil kann eine erfindungsgemässe Vakuumschaltkammer in einem Schaltgerät vorgesehen sein; insbesondere in einem Schaltgerät von geringen Abmessungen, da eine erfindungsgemässe Vakuumschaltkammer gegenüber herkömmlichen Vakummschaltkammern mit vergleichbarem Ausschaltvermögen geringere Abmessungen aufweisen kann. Ein solches Schaltgerät kann natürlich ein Vakuumschalter sein. Vorteilhaft kann das Schaltgerät aber auch ein Leistungsschalter oder ein Hochleistungsschalter und insbesondere ein Generatorschalter sein, wobei das Schaltgerät mindestens eine Vakuumschaltkammer enthält, welche typischerweise Bestandteil eines Vakuumschalters ist.

Weitere bevorzugte Ausführungsformen und Vorteile gehen aus den abhängigen Patentansprüchen und den Figuren hervor.

### Kurze Beschreibung der Zeichnungen

Im folgenden wird der Erfindungsgegenstand anhand von bevorzugten Ausführungsbeispielen, welche in den beiliegenden Zeichnungen dargestellt sind, näher erläutert. Es zeigen schematisch:
- Fig. 1: einen Teilschnitt durch eine erfindungsgemässe Vakuumschaltkammer mit einem bewegbaren äusseren Kontaktstück,
- Fig. 2: einen Teilschnitt durch eine Vakuumschaltkammer mit zwei feststehenden äusseren Kontaktstücken, die kein Teil der Erfindung ist;

- Fig. 3: eine Aufsicht auf ein inneres und ein äusseres Kontaktstück.

Die in den Zeichnungen verwendeten Bezugszeichen und deren Bedeutung sind in der Bezugszeichenliste zusammengefasst aufgelistet. Grundsätzlich sind in den Figuren gleiche oder gleichwirkende Teile mit gleichen Bezugszeichen versehen. Die beschriebenen Ausführungsbeispiele stehen beispielhaft für den Erfindungsgegenstand und haben keine beschränkende Wirkung.

Wege zur Ausführung der Erfindung

Fig. 1 zeigt schematisch im Teilschnitt eine erfindungsgemässe Vakuumschaltkammer 1 in geöffnetem Zustand. Für die Erfindung unwesentliche Details werden nicht diskutiert und sind weitgehend nicht dargestellt.
Die Vakuumschaltkammer 1 ist im wesentlichen rotationssymmetrisch ausgebildet mit einer Achse A und beinhaltet ein inneres Kontaktstückpaar 11,12 und ein äusseres Kontaktstückpaar 21 ,22. Die beiden Kontaktstücke 11 und 21 sind beweglich gelagert, während die beiden Kontaktstücke 1 2 und 22 feststehend sind. Die äusseren Kontaktstücke 21,22 sind mit Schlitzen 26 versehen, so dass sie ein RMF-Kontaktstückpaar bilden. Im Falle eines durch die Kontaktstücke 21 ,22 fliessenden Stromes wird also ein radial verlaufendes Magnetfeld erzeugt. Auch die inneren Kontaktstücke 11,12 sind als RMF-Kontaktstücke ausgebildet und dafür mit Schlitzen versehen, welche aber in Fig. 1 nicht dargestellt sind.

Mittels eines Zapfens 31 sind die im wesentlichen scheibenförmigen beweglichen Kontaktstücke 11 und 21 an einem beweglichen Kontaktstengel 41 befestigt. Mittels eines Zapfens 32 sind die feststehenden Kontaktstücke 12 und 22 an einem feststehenden Kontaktstengel 42 befestigt.

Die beschriebene, metallische Kontaktanordnung ist Teil der Vakuumschaltkammer 1, die einen Isolierkörper 50, typischerweise aus Keramik, aufweist, welcher hohlzylindrisch ausgebildet und an seinen Enden durch je einen Deckel 71 ;72 verschlossen ist. Der bewegliche Kontaktstengel 41 ist durch den Deckel 71 geführt und unter Zwischenfügung eines in Fig. 1 nicht dargestellten Faltenbalges an diesem befestigt. Der feststehende Kontaktstengel 42 ist an dem Deckel 72 befestigt. Eine Abschirmung 60 verhindert, dass der Isolierkörper 50 durch Bedampfung, vor allem mit Metalldampf aus der Lichtbogenzone zwischen den Kontaktstückpaaren 11,21 beziehungsweise 1 2,22, seine Isoliereigenschaften verliert und elektrisch leitend wird.

Die inneren Kontaktstücke 11,12 sind auf ihrer einander zugewandten Seite aus einem abbrandfestem Material, beispielsweise Cu/Cr. Auch die äusseren Kontaktstücke 21,22 sind auf ihrer einander zugewandten Seite mit einer Beschichtung 24 aus einem abbrandfestem Material versehen. Diese Beschichtung 24 ist nicht mit Schlitzen versehen, sondern bildet einen ungeschlitzten Ring.

Die äusseren Kontaktstücke 21,22 sind topf- oder napfförmig ausgebildet und beinhalten je eines der inneren Kontaktstücke 11,12. Der Topf- oder Napfboden wird von dem jeweiligen Zapfen 31 ;32 durchgriffen und ist vorteilhaft nicht geschlitzt. Durch die Gestaltung der Zapfen 31,32 und des Topf- oder Napfbodens sowie der inneren Kontaktstücke 11,12 und des äusseren Bereichs der äusseren Kontaktstücke 21,22 und der Ankopplung an die Kontaktstengel 41,42 kann die Aufteilung des Stroms zwischen den beiden Kontaktstückpaaren 11,12;21,22 beeinflusst werden, so dass eine geeignete Teil- oder eine Voll-Kommutierung bei entsprechenden Schaltfällen auftritt.

Das bewegliche innere Kontaktstück 11 überragt den von der Beschichtung des Kontaktstückes 21 gebildeten Ring in axialer Richtung um einen Abstand δ. Im geschlossenen Zustand berühren sich darum die äusseren Kontaktstücke 21,22 nicht, sondern nur die inneren. Die inneren Kontaktstücke 11,12 dienen der Vakuumschaltkammer 1 aus Fig. 1 somit als Nennstromkontakte. Alternativ oder zusätzlich kann auch das innere Kontaktstück 12 den von der Beschichtung 24 gebildeten Ring in axialer Richtung um einen Abstand überragen.

Bei einem Trennen der Kontakte der Vakuumschaltkammer 1 entsteht zwischen den inneren Kontaktstücken 11 und 1 2 ein Lichtbogen. Da die inneren Kontaktstücke 11,12 als RMF-Kontaktstücke ausgebildet sind, wird der Lichtbogen aufgrund des radialen Magnetfeldes zunächst im radial äusseren Bereich zwischen den inneren Kontaktstücken 11,12 als kontrahierter Lichtbogen rotieren. Je nach Grösse des fliessenden Stromes wird dann, ermöglicht durch die geringe radiale Beabstandung von inneren zu äusseren Kontaktstücken, eine Voll- oder eine Teil-Kommutierung des Lichtbogens von den inneren zu den äusseren Kontaktstücken stattfinden. Der dann zwischen den äusseren Kontaktstücken 21,22 brennende Lichtbogen wird ebenfalls als kontrahierter Lichtbogen rotieren, da die äusseren Kontaktstücke 21,22 als RMF-Kontaktstücke ein radiales Magnetfeld erzeugen.

In Fig. 2 ist eine weitere vorteilhafte Ausführungsform der Erfindung dargestellt. Sie entspricht weitgehend der in Fig. 1 dargestellten Ausführungsform und wird ausgehend davon beschrieben.

In Fig. 2 sind beide äusseren Kontaktstücke 21,22 der Vakuumschaltkammer 1' feststehende Kontaktstücke. Das äussere Kontaktstück 22 ist vorwiegend rohrförmig ausgebildet, mit einer Verbindung 28 zum Deckel 71 die gleichzeitig als Kontaktträger 28 dient. Während eines Schaltvorganges ändert sich der Abstand der beiden äusseren Kontaktstücke 21,22 voneinander nicht. Auch hier sind die inneren Kontaktstücke 11,12 die Nennstromkontakte. Ein Überragen des inneren Kontaktstücks 11 über das äussere Kontaktstück 21 im ausgeschalteten Zustand ist hier möglich, aber, wie dargestellt, nicht notwendig.

Die bei einem Schaltvorgang zu bewegende Masse ist im Falle einer Vakuumschaltkammer 1 ' gemäss Fig. 2 geringer als im Falle einer Vakuumschaltkammer 1 gemäss Fig. 1.

Die beiden in den Figs. 1 und 2 dargestellten Vakuumschaltkammern 1,1' sind derart gestaltet, dass sie in einem abschliessenden Lötvorgang verlötbar sind. Es entsteht so eine fest verlötete Kontaktanordnung.

Fig. 3 zeigt eine Aufsicht auf ein inneres Kontaktstück 12 und ein äusseres Kontaktstück 22 entlang der in Figs. 1 und 2 mit III bezeichneten Ebene. Konzentrisch um das innere, mit Schlitzen 16 versehene Kontaktstück 1 2 ist das äussere Kontaktstück 22 angeordnet. Durch die Schlitze 16 entsteht eine Vielzahl von Kontaktsicheln 15 des inneren Kontaktstücks 1 2. Da das äussere Kontaktstück 22 mit der ringförmigen, nicht-geschlitzten Beschichtung 24 versehen ist, sind die darunterliegenden Schlitze in dem Kontaktstück 22 in Fig. 3 nicht sichtbar.

### Bezugszeichenliste

- 1,1': Vakuumschaltkammer
- 11: inneres Kontaktstück, bewegliches inneres Kontaktstück
- 12: inneres Kontaktstück, feststehendes inneres Kontaktstück
- 15: Kontaktsichel
- 16: Schlitz
- 21: äusseres Kontaktstück
- 22: äusseres Kontaktstück, feststehendes äusseres Kontaktstück
- 24: Beschichtung aus abbrandfestem Material
- 26: Schlitz
- 28: Verbindung, Rohrzuleitung, Kontaktträger
- 31: Zapfen
- 32: Zapfen
- 41: Kontaktstengel, beweglicher Kontaktstengel
- 42: Kontaktstengel, feststehender Kontaktstengel
- 50: Isolierkörper, Isolierrohr, Keramik
- 60: Abschirmung
- 71: Deckel
- 72: Deckel

- A: Achse, Rotationsachse
- 5: Abstand

## Patentansprüche

1. Kontaktanordnung für eine Vakuumschaltkammer (1) mit einem Paar
innerer Kontaktstücke (11,12), die mit Schlitzen versehen und als RMF-Kontaktstücke ausgebildetsind, und einem Paar äusserer Kontaktstücke (21,22), welche räumlich
eng benachbart zu den inneren Kontaktstücken (11,12) angeordnet und
zu diesen elektrisch parallel geschaltet sind, wobei eines der inneren Kontaktstücke (11) beweglich gelagert ist, wobei die inneren Kontaktstücke (11,12) scheibenförmig ausgebildet sind,
wobei eines der inneren Kontaktstücke (12) an einem feststehenden Kontaktstengel (42) befestigt ist, und wobei auch
die äusseren Kontaktstücke (21,22) als RMF-Kontaktstücke ausgebildet sind, und wobei die inneren (11,12) und die äusseren (21,22) Kontaktstücke derart angeordnet und ausgebildet sind, dass ein bei einem Ausschaltvorgang zwischen den inneren Kontaktstücken (11,12) entstehender Lichtbogen ganz oder teilweise zwischen die äusseren Kontaktstücke (21,22) kommutieren kann **dadurch gekennzeichnet,**
**dass** die beiden äußeren Kontaktstücke (21, 22) mit einer
Beschichtung (24) aus abbrandfestem Material versehen sind,
und, **dass** das bewegliche innere Kontaktstück (11) den von der Beschichtung
des Kontaktstückes (21) gebildeten Ring in axialer Richtung um einen Abstand (δ) überragt, so dass sich im geschlossenen Zustand nur die inneren Kontaktstücke (11, 12) berühren und nicht die äusseren.

2. Kontaktanordnung gemäss Anspruch 1, **dadurch gekennzeichnet, dass** die inneren Kontaktstücke (11,12) und die äusseren Kontaktstücke (21,22) koaxial zueinander angeordnet sind.

3. Kontaktanordnung gemäss Anspruch 1 oder 2, **dadurch gekennzeichnet, dass** die äusseren Kontaktstücke (21,22) topf- oder rohrförmig ausgebildet sind.

4. Kontaktanordnung gemäss einem der vorangegangenen Ansprüche, **dadurch gekennzeichnet, dass** je ein inneres Kontaktstück (11;12) innerhalb je eines äusseren Kontaktstückes (21 ;22) angeordnet ist.

5. Kontaktanordnung gemäss einem der vorangegangenen Ansprüche,
**dadurch gekennzeichnet, dass** mindestens eines der äusseren Kontaktstücke (21) beweglich gelagert ist.

6. Kontaktanordnung gemäss einem der vorangegangenen Ansprüche,
**dadurch gekennzeichnet, dass** die inneren Kontaktstücke (11,12) und/oder die äusseren Kontaktstücke (21,22) zur Erzeugung eines radialen Magnetfeldes bei einem Stromfluss durch die inneren Kontaktstücke (11,12) und/oder äusseren Kontaktstücke (21,22) mit im wesentlichen radial und axial verlaufenden Schlitzen (26) versehen sind.

7. Vakuumschaltkammer (1;1'), der eine Kontaktanordnung gemäss einem der vorangegangenen Ansprüche enthält.

8. Schaltgerät, enthaltend mindestens eine Vakuumschaltkämmer (1;1') gemäss Anspruch 7.

## Claims

1. Contact arrangement for a vacuum interrupter chamber (1) having a pair of inner contact pieces (11, 12) which are provided with slots and are in the form of RMF contact pieces, and having a pair of outer contact pieces (21, 22) which are arranged physically closely adjacent to the inner contact pieces (11, 12) and are connected electrically in parallel with them, with one of the inner contact pieces (11) being mounted such that it can move, with the inner contact pieces (11, 12) being in the form of disks, with one of the inner contact pieces (12) being attached to a stationary contact stalk (42), and also with the outer contact pieces (21, 22) being in the form of RMF contact pieces, and with the inner contact pieces (11, 12) and the outer contact pieces (21, 22) being arranged and designed in such a manner that an arc which is struck during a disconnection process between the inner contact pieces (11, 12) can be commutated entirely or partially between the outer contact pieces (21, 22), **characterized in that** the two outer contact pieces (21, 22) are provided with a coating (24) composed of erosion-resistant material, and **in that** the moving inner contact piece (11) overhangs the ring which is formed by the coating on the contact piece (21) in the oxial direction by a distance (8), so that only the inner contact pieces (11, 12) and not the outer contact pieces touch in the closed state.

2. Contact arrangement according to Claim 1, **characterized in that** the inner contact pieces (11, 12) and the outer contact pieces (21, 22) are arranged coaxially with respect to one another.

3. Contact arrangement according to Claim 1 or 2, **characterized in that** the outer contact pieces (21, 22) are in the form of pots or tubes.

4. Contact arrangement according to one of the preceding claims, **characterized in that** in each case one inner contact piece (11; 12) is arranged within in each case one outer contact piece (21; 22).

5. Contact arrangement according to one of the preceding claims, **characterized in that** at least one of the outer contact pieces (21) is mounted such that it can move.

6. Contact arrangement according to one of the preceding claims, **characterized in that** the inner contact pieces (11, 12) and/or the outer contact pieces (21, 22) are provided with essentially radially and axially running slots (26) in order to produce a radial magnetic field when a current flows through the inner contact pieces (11, 12) and/or through the outer contact pieces (21, 22).

7. Vacuum interrupter chamber (1; 1') which contains a contact arrangement according to one of the preceding claims.

8. Switching device, containing at least one vacuum interrupter chamber (1; 1') according to Claim 7.

## Revendications

1. Agencement de contacts pour une chambre de commutation (1) sous vide, avec une paire de plots de contact (11, 12) intérieurs qui sont munis d'encoches et qui sont conçus en tant que plots de contact RMF et une paire de plots de contact (21, 22) extérieurs, qui sont placés physiquement au voisinage proche des plots de contact (11, 12) intérieurs et qui sont montés en parallèle de ces derniers, l'un des plots de contact (11) intérieurs étant logé en étant mobile, les plots de contact (11, 12) intérieurs étant conçus en forme de disques, l'un (12) des plots de contact intérieurs étant fixé sur une tige de contact (42) stationnaire et également les plots de contact (21, 22) extérieurs étant conçus en tant que plots de contact RMF et les plots de contact intérieurs (11, 12) et extérieurs (21, 22) étant placés et conçus de telle sorte qu'un arc électrique se produisant entre les plots de contact (11, 12) intérieurs lors d'un processus de courant puisse commuter totalement ou en partie entre les plots de contact (21, 22) extérieurs, **caractérisé en ce que** les deux plots de contact (21, 22) extérieurs sont munis d'un revêtement (24) en une matière résistant à l'érosion et **en ce que** le plot de contact (11) intérieur mobile saillit en direction axiale par-dessus la bague formée par le revêtement du plot de contact (21) d'une distance (δ), de sorte qu'en position fermée, seuls les plots de contact (11, 12) intérieurs se touchent et non pas les extérieurs.

2. Agencement de contacts selon la revendication 1, **caractérisé en ce que** les plots de contact (11, 12) intérieurs et les plots de contact (21, 22) extérieurs sont placés de manière coaxiale les uns par rapport aux autres.

3. Agencement de contacts selon la revendication 1 ou la revendication 2, **caractérisé en ce que** les plots de contact (21, 22) extérieurs sont conçus en forme de pots ou de tubes.

4. Agencement de contacts selon l'une quelconque des revendications précédentes, **caractérisé en ce que** chaque fois un plot de contact (11 ; 12) intérieur est placé dans chaque fois un plot de contact (21 ; 22) extérieur.

5. Agencement de contacts selon l'une quelconque des revendications précédentes, **caractérisé en ce qu'**au moins l'un des plots de contact (21) extérieurs est logé en étant mobile.

6. Agencement de contacts selon l'une quelconque des revendications précédentes, **caractérisé en ce que** pour créer un champ magnétique radial lors d'un flux de courant à travers les plots de contact (11, 12) intérieurs et/ou les plots de contact (21, 22) extérieurs, les plots de contact (11, 12) intérieurs et/ou les plots de contact (21, 22) extérieurs sont munis d'encoches (26) s'étendant sensiblement en direction radiale et axiale.

7. Chambre de commutation (1; 1') sous vide qui contient un agencement de contacts selon les revendications précédentes.

8. Appareil de distribution contenant au moins une chambre de commutation (1 ; 1') sous vide selon la revendication 7.
